# EUROPÄISCHE PATENTANMELDUNG

(11) **EP 0 654 600 A1**
(43) Veröffentlichungstag der Anmeldung: **24.05.1995**
(21) Anmeldenummer: 94118287.5
(22) Anmeldetag: 21.11.1994
(51) Int. Cl.: F02M 27/04, F23K 5/08

(54) **Verfahren zum Behandeln von flüssigem Brenn- und Treibstoff vor der Verbrennung**

(30) Priorität: 19.11.1993 DE 4339928
(71) Anmelder: Firma Harald Warncke, D-22339 Hamburg (DE)
(72) Erfinder: Warncke, Harald, D-22339 Hamburg (DE)
(74) Vertreter: UEXKÜLL & STOLBERG

(57) **Zusammenfassung**

Zur Verbesserung der Verbrennung von flüssigem Brenn- und Treibstoff wird dieser einem elektromagnetischen Wechselfeld ausgesetzt, das von einem elektrischen Strom mit einer in jeder Halbwelle zumindest einen geradlinigen Kurvenabschnitt aufweisenden Grundschwingung einer Frequenz zwischen 60 Hz und 150 Hz sowie ganzzahligen Harmonischen der Grundschwingung, vorzugsweise von einer Rechteckwelle erzeugt wird.

## Beschreibung

Die Erfindung bezieht sich auf ein Verfahren zum Behandeln von flüssigem Brenn- und Treibstoff vor der Verbrennung durch Beaufschlagung mit einem elektromagnetischen Wechselfeld.

Es ist bereits bekannt, in einem Dieselmotor eines Lastkraftwagens benachbart zur Zufuhrleitung einen Permanentmagneten anzuordnen, durch dessen Wirkung eine Reduzierung des Verbrauches an Dieselöl erreicht wird. Diese ist jedoch verhältnismäßig gering, denn sie beträgt im günstigen Fall nicht mehr als 5 %. Darüber hinaus hängt sie insbesondere von der Ausrichtung des Permanentmagneten bezüglich des Magnetfeldes der Erde ab.

Es ist ferner bekannt, den flüssigen Brenn- oder Treibstoff für einen Verbrennungsmotor mit einem elektromagnetischen Wechselfeld zu beaufschlagen (EP-A-0 389 888), wozu es auch bekannt ist, ein Wechselfeld mit einer Frequenz zwischen 16,5 Hz und 20 Hz einzusetzen (DE-A-1 037 765). Diese Beaufschlagung führt jedoch nur zu einer äußerst geringfügigen Verbrauchsreduzierung.

Es ist Aufgabe der Erfindung, eine Möglichkeit zum Behandeln von flüssigem Brenn- und Treibstoff, vorzugsweise von Dieselöl, vor der Verbrennung zu schaffen, durch die der Verbrauch an Brenn- oder Treibstoff bei Erzielung gleicher Leistung aus der Verbrennung verringert wird.

Zur Lösung dieser Aufgabe wird ein Verfahren der eingangs erwähnten Art erfindungsgemäß derart ausgestaltet, daß das elektromagnetische Feld von einem elektrischen Strom mit einer Grundschwingung einer Frequenz zwischen 60 Hz und 150 Hz, die in jeder Halbwelle zumindest einen, vorzugsweise zumindest zwei geradlinige Kurvenabschnitte aufweist, sowie ganzzahligen Harmonischen der Grundschwingung erzeugt wird, wobei der Strom vorzugsweise in jeder Halbwelle einen waagerechten Kurvenabschnitt, insbesondere die Form einer Rechteckkurve hat.

Durch die Kombination von gewählter Frequenz der Grundschwingung und die durch die geradlinigen Kurvenabschnitte, insbesondere bei einer Rechteckwelle erzeugten zahlreichen, hochfrequenten Oberwellen oder Harmonischen, ergibt sich eine überraschend ausgeprägte Reduzierung des Brenn- oder Treibstoffverbrauchs.

Insbesondere wenn die Frequenz der Grundschwingung zwischen 80 Hz und 120 Hz, vorzugsweise zwischen 90 Hz und 110 Hz liegt, ergibt sich eine überraschend hohe Reduzierung des Brenn- oder Treibstoffverbrauches, die, verglichen mit einem Betrieb ohne Beaufschlagung durch ein elektromagnetisches Feld, oberhalb von 10 % liegt und die im Optimum etwa 22 % beträgt.

Selbstverständlich ist es erforderlich, eine ausreichende Leistungsdichte des elektromagnetischen Feldes sicherzustellen, was für den einzelnen Anwendungsfall ohne weiteres durch Versuche erreicht werden kann. So hat sich gezeigt, daß für serienmäßige Kraftfahrzeugmotoren bei Verwendung einer eine Brennstoffzufuhrleitung umgebenden Spule mit ca. 30 Windungen ein dieser zugeführter Strom in der Größenordnung von 4 mA bis 6 mA und einer Amplitude von etwa 2 V_{SS} ausreicht, während eine Erhöhung des Stroms über 10 mA und/oder der Amplitude über 10 V_{SS} keine nenenswerte zusätzliche Wirkung mehr verursacht.

Da der jeweilige Brenn- oder Treibstoff etwa Dieselöl, Heizöl, Benzin, Kerosin, Alkohol (z.B. Methanol), Pflanzenöle, in seiner Zusammensetzung schwanken kann, schwankt auch die für den jeweiligen Brenn- oder Treibstoff optimale Grundfrequenz. Es ist daher zweckmäßig, die Grundfrequenz periodisch, etwa mit einer Periode von 1 bis 10 sec, vorzugsweise 2 bis 8 sec und insbesondere 4 sec bis 8 sec einen Frequenzbereich durchlaufen zu lassen, wobei dieser Bereich beispielsweise mit den vorstehend genannten Frequenzbereichen übereinstimmen kann. Auf jeden Fall sollte dieser Frequenzbereich für zur Zeit handelsübliches Diesel- und Heizöl sowie Benzin die Frequenz 100 Hz enthalten, da diese offenbar die optimale Frequenz ist bzw. die optimale Frequenz im Bereich nahe um 100 Hz liegt.

Es sei erwähnt, daß die Speisung der Spule allein mit einem sinusförmigen Strom der Grundfrequenz, also ohne Oberschwingungen, nicht zu einer Wirkung in Richtung der Reduzierung des Verbrauchs von Brenn- oder Treibstoff führt.

Wenn das erfindungsgemäße Verfahren zur Behandlung von Dieselöl oder Heizöl eingesetzt wird, kann die mehrere Windungen aufweisende Spule die Zufuhrleitung zur Einspritzdüse eines Dieselmotors oder einer Ölheizungsanlage umgebend angeordnet sein. Für den Fall, daß das Verfahren bei einem Benzin verbrennenden Viertakt-Motor angewendet wird, kann die mehrere Windungen aufweisende Spule die Zufuhrleitung zum Vergaser oder zur Einspritzanlage des Viertakt-Verbrennungsmotors umgebend angeordnet werden. Die Spule muß nicht unbedingt in der Nähe der Einspritzdüse angeordnet werden; sie kann die Zufuhrleitung auch an anderer Stelle umgeben, beispielsweise in dem vom Tank zu der Kraftstoffpumpe führenden Teil der Leitung.

Die Erfindung wird im folgenden anhand der Beispiele näher erläutert.

### Beispiel 1:

Für einen Versuch wurde ein serienmäßiger BMW 520 T-Diesel benutzt. Das Fahrzeug wurde auf einem Leistungs-Rollenprüfstand gegen normalen Fahrtwiderstand mit 100 km/h betrieben, nachdem es zuvor durch eine längere Fahrt auf Betriebstemperatur gebracht worden war.

Die Vor- und Rücklaufleitung für den Dieselkraftstoff wurde zwischen Motor und Tank aufgetrennt, und beide Leitungen wurden in einen zylindrischen Meßbecher mit eingravierter Skalenteilung eingeführt, der handelsübliches Dieselöl (BP) enthielt. Die Teilstriche der Meßskala hatten einen Abstand von 4 mm, was einem Meßbechervolumen von 50 ml entsprach.

Das Fahrzeug wurde zunächst ohne Modifikation des Motors gestartet und lief mit mittlerer Drehzahl solange, bis Saug- und Rücklaufleitung blasenfrei waren. Dann wurde auf 100 km/h beschleunigt und bei Erreichen dieser Geschwindigkeit mit der Messung begonnen. Nach einer Betriebszeit von 3 Minuten zeigte sich an der Skalenteilung des Meßbechers ein Kraftstoffverbrauch von 5 Teilstrichen, also 0,25 Liter.

Das Fahrzeug wurde nach diesem Versuch mit Spulen ausgerüstet, die ca. 30 Windungen aufwiesen, wobei um jede der Zufuhrleitungen zur Einspritzdüse jedes Zylinders eine Spule gelegt wurde. Die Spulen wurden mit einer Versorgungsschaltung verbunden, die die Spulen mit einem Strom von 4,5 mA speisten, wobei der Strom die Form einer Rechteckwelle mit einer Amplitude von 2 V_{SS} hatte, die mit einer Periode von 6 sec einen Frequenzbereich von 0 Hz bis 400 Hz durchlief.

Der vorstehend beschriebene Versuch auf dem Leistungs-Rollenprüfstand wurde dann in gleicher Weise, jedoch mit mit elektrischer Leistung beaufschlagten Spulen wiederholt. Nach 3 Minuten zeigte sich ein Kraftstoffverbrauch an der Skalenteilung des Meßbechers von 4 Teilstrichen, also 0,20 Liter.

### Beispiel 2:

Das Fahrzeug aus dem Beispiel 1 wurde einerseits ohne elektromagnetische Felder erzeugende Spulen und andererseits mit in der im Beispiel 1 beschriebenen Weise beaufschlagten Spulen über eine Strecke von 500 km gefahren, wobei in beiden Betriebsfällen die gleiche Strecke gefahren und die Fahrgeschwindigkeit, im Rahmen des möglichen, gleichgehalten wurde.

Im Betrieb ohne aktivierte Spule ergab sich ein Verbrauch von Kraftstoff von etwa 11 Liter auf 100 km, während der Verbrauch bei beaufschlagten Spulen bei etwa 8,7 Liter pro 100 km lag.

### Beispiel 3:

Der Versuch aus dem Beispiel 1 wurde wiederholt, jedoch wurde die Spule mit einer Rechteckwelle konstanter Frequenz von 100 Hz beaufschlagt. Die Reduzierung des Kraftstoffverbrauches war die gleiche wie im Beispiel 1.

### Beispiel 4:

Der Versuch aus Beispiel 1 wurde wiederholt, jedoch wurde die Spule mit einer Rechteckwelle mit einem Strom von 4,5 mA und einer Amplitude von 2 V_{SS} gespeist, die mit einer Periode von 6 sec den Frequenzbereich von 0 Hz bis 833 Hz durchlief. Die Reduzierung des Kraftstoffverbrauches betrug lediglich etwa 9 %.

Die deutliche verringerte Reduzierung des Kraftstoffverbrauchs gegenüber den Beispielen 1 und 3 hat offenbar ihre Ursache darin, daß die eigentlich wirksamen Frequenzen um 100 Hz während des Überlaufens des verhältnismäßig großen Frequenzbereichs nur kurzzeitig auf den Kraftstoff einwirken konnten, so daß nicht die volle Wirksamkeit erreicht wird.

### Beispiel 5:

Der Versuch aus Beispiel 1 wurde wiederholt, wobei die Spule mit einer Rechteckwelle mit einer Frequenz von 180 Hz beaufschlagt wurde. Es ergab sich keine Reduzierung des Kraftstoffverbrauches.

### Beispiel 6:

Der Versuch aus Beispiel 1 wurde wiederholt, jedoch wurde die Spule mit einer Rechteckewelle mit einer Frequenz von 440 Hz beaufschlagt. Auch in diesem Fall ergab sich keine Reduzierung des Kraftstoffverbrauches.

### Beispiel 7:

Mit einem Personenkraftwagen (Chrysler Voyager 3,0 LE) mit Viertakt-Motor mit Einspritzanlage wurde der Versuch entsprechend Beispiel 2 wiederholt, wobei die Spule um die Zufuhrleitung zur Einspritzanlage gelegt wurde. Die Spule wurde mit einem Strom von 5 mA gespeist, der die Form einer Rechteckwelle mit einer Amplitude von 3 V_{SS} und einer Frequenz von 100 Hz hatte. Der Benzinverbrauch (Shell Normalbenzin bleifrei) wurde mit einem elektrischen Durchflußmesser gemessen. Das Fahrzeug wurde auf der Autobahn bei Windstille und etwa 5°C Außentemperatur mit eingestellter Geschwindigkeit (Tempomat) ohne und mit mit Leistung beaufschlagter Spule gefahren.

Beim Betrieb des Fahrzeugs mit einer Geschwindigkeit von 100 km/h ergab sich bei Betrieb mit mit Leistung beaufschlagter Spule gegenüber dem Betrieb ohne Spule eine Reduzierung des Benzinverbrauches von 5 % und bei einem Betrieb mit einer Geschwindigkeit von 120 km/h eine Reduzierung des Benzinverbrauches von 8 %.

Die durchgeführten Untersuchungen zeigen, daß durch Beaufschlagung von im Jahr 1993 in Deutschland handelsüblichem flüssigem Brenn- oder Treibstoff, insbesondere Heiz- und Dieselöl sowie Benzin, mit einem elektromagnetischen Feld, das von einem Strom in Form einer infolge geradliniger Kurvenabschnitte verursachte Oberschwingungen aufweisenden Welle erzeugt wird, eine Reduzierung des Verbrauchs erreicht werden kann, wenn die Frequenz der Grundschwingung der Welle nahe 100 Hz oder genau bei 100 Hz liegt, daß jedoch praktisch keine Reduzierung des Verbrauchs erreicht wird, wenn die Frequenz der Grundschwingung weniger als 50 Hz oder 180 Hz oder mehr beträgt. Darüber hinaus zeigt sich, daß es für die Verbrauchsreduzierung eine Größe der der Spule zugeführten elektrischen Leistung gibt, oberhalb der keine weitere Verbrauchsreduzierung mehr erfolgt. Sollte sich die Kraftstoffzusammensetzung jedoch ändern, beispielsweise hinsichtlich der Viskosität, der Dichte, etc., so könnte die optimale Wirkung auch mit einer anderen Frequenz erreicht werden, die je nach Zusammensetzung des Kraftstoffs kleiner oder größer als 100 Hz, oder sogar größer als 150 Hz sein könnte. Es bereitet dem Fachmann in Kenntnis der vorliegenden Erfindung keine Schwierigkeiten, die optimale Frequenz zu ermitteln.

## Patentansprüche

1. Verfahren zum Behandeln von flüssigem Brenn- und Treibstoff vor der Verbrennung durch Beaufschlagung mit einem elektromagnetischen Feld, **dadurch gekennzeichnet**, daß das elektromagnetische Feld von einem elektrischen Strom mit einer Grundschwingung einer Frequenz zwischen 60 Hz und 150 Hz, die in jeder Halbwelle zumindest einen, vorzugsweise zumindest zwei geradlinige Kurvenabschnitte aufweist, sowie ganzzahligen Harmonischen der Grundschwingung erzeugt wird.

2. Verfahren nach Anspruch 1, **dadurch gekennzeichnet**, daß die Frequenz zwischen 80 Hz und 120 Hz, vorzugsweise zwischen 90 Hz und 110 Hz liegt.

3. Verfahren nach Anspruch 1 oder 2, **dadurch gekennzeichnet**, daß Grundschwingung in jeder Halbwelle einen waagerechten Kurvenabschnitt aufweist.

4. Verfahren nach einem der Ansprüche 1 bis 3, **dadurch gekennzeichnet**, daß der Strom die Form einer Rechteckwelle hat.

5. Verfahren nach einem der Ansprüche 1 bis 4, **dadurch gekennzeichnet**, daß die Grundschwingung periodisch einen Frequenzbereich durchläuft.

6. Verfahren nach Anspruch 5, **dadurch gekennzeichnet**, daß die Periode 1 bis 10 sec, vorzugsweise 2 bis 8 sec und insbeondere 4 sec bis 8 sec beträgt.

7. Verfahren nach einem der Ansprüche 1 bis 6, **dadurch gekennzeichnet**, daß eine mehrere Windungen aufweisende, mit dem Strom zu beaufschlagende Spule die Zufuhrleitung zur Einspritzdüse eines Dieselmotors oder einer Ölheizungsanlage umgebend angeordnet wird.

8. Verfahren nach einem der Ansprüche 1 bis 6, **dadurch gekennzeichnet**, daß eine mehrere Windungen aufweisende, mit dem Strom zu beaufschlagende Spule die Zufuhrleitung zum Vergaser oder zur Einspritzanlage eines Viertakt-Verbrennungsmotors umgebend angeordnet wird.
